# FASCICULE DE BREVET EUROPEEN

(11) **EP 2 148 040 B1**
(45) Date de publication et mention de la délivrance du brevet: **26.01.2011**
(21) Numéro de dépôt: 09305689.3
(22) Date de dépôt: 20.07.2009
(51) Int. Cl.: E06B 9/15, E06B 9/34

(54) **Dispositif de tablier notamment pour système d'occultation et/ou de fermeture de bâtiment**
Behangvorrichtung insbesondere für Verdunkelungssystem und/oder Gebäudeverschlusssystem
Apron device, in particular for a building closing and/or concealing system.

(30) Priorité: 22.07.2008 FR 0854986
(43) Date de publication de la demande: 27.01.2010
(73) Titulaire: BUBENDORFF, 68220 Attenschwiller (FR)
(72) Inventeur: Birker, Arnaud, 68440 Dietwiller (FR); Bubendorf, Robert, 68220 Attenschwiller (FR)
(74) Mandataire: Rhein, Alain

(56) Documents cités:
- DE-A1-102005 037 758
- DE-B- 1 042 869
- DE-B1- 1 659 907

## Description

L'invention concerne un dispositif de tablier, notamment pour système d'occultation et/ou de fermeture de bâtiment, comprenant au moins une lame rendue solidaire, à l'une au moins de ses extrémités latérales, de moyens d'entraînement tels qu'une chaîne, une sangle ou similaire. L'invention concerne encore un système d'occultation et/ou de fermeture de bâtiment comportant un tel dispositif de tablier.

L'invention entre dans le domaine des systèmes de fermeture de bâtiment, de type système d'occultation, tels que volet roulant, store à lame ou similaire.

A ce propos, l'invention trouvera un intérêt tout particulier dans le domaine des systèmes d'occultation à lames orientables maintenues, individuellement, au niveau de leurs extrémités latérales, par des mécanismes d'entraînement adjacents ou intégrés à des coulisses de guidage.

Ainsi, au travers de ces mécanismes d'entraînement, lesdites lames sont susceptibles d'être orientées de manière à s'étendre sensiblement dans un même plan tout en venant légèrement se chevaucher les unes par rapport aux autres pour garantir une parfaite étanchéité à la lumière ou, au contraire, pour s'écarter de ce plan et favoriser le passage de la lumière.

Il est encore connu au travers de l'état de la technique, un tablier de store ou similaire comportant des lames subdivisées dans le sens longitudinal en deux parties de lames articulées entre elles. Si la première partie de lame est fixe au sens où elle ne peut s'incliner pour s'écarter du plan du tablier, la seconde partie de lame peut, au contraire, pivoter pour conférer à ce tablier une position ajourée.

Pour cela, ladite première lame est rendue solidaire, à ses extrémités, de premiers moyens de transmission présentant une course à vide par rapport à des seconds moyens de transmission dont sont rendues solidaires les extrémités des secondes lames.

Dans ce contexte, on connaît, par le document DE-35 29 418, un store dont les lames sont subdivisées en deux portions de lames et repliables autour d'une ligne de pliage médiane. Ces lames sont rendues solidaires à leur extrémité de câbles d'entraînement.

On connaît également par le document DE-10 42 869 un dispositif de store comportant des lames portant à leur extrémité, sensiblement dans le prolongement de leur axe médian, des pivots fixés sur une paire de sangle. Ainsi ces lames sont pivotantes autour de leur axe médian de manière à pouvoir occuper une première position d'occultation dans laquelle ces lames sont maintenues sensiblement dans un même alignement vertical ou une position ajourée dans laquelle, au contraire, elles sont écartées de ce plan par pivotement autour de leur axe médian.

Le document DE-1.509.213 reprend ce même principe de store à lames pivotantes. Toutefois, dans un mode de réalisation particulier, les lames sont rendues solidaires, en bordure d'extrémité supérieure et de manière pivotante de moyens de transmission définis pour autoriser une mobilité relative des lames entre elles dans la direction de déploiement ou de repliement. Au travers de cette mobilité relative, les lames peuvent, selon le cas, être resserrées ou écartées les unes par rapport aux autres. Sous l'effet du resserrement des lames, des biellettes reliant une lame à une lame suivante, repoussent cette dernière dans une position ajourée, écartée du plan d'alignement occupé par ces lames en position d'occultation.

Le document DE-1.659.907 décrit une solution tout à fait similaire et il est plus particulièrement visible la liaison articulée des lames sur les moyens de transmission s'étendant dans les coulisses latérales de guidage.

On connaît encore par le document DE-948 443 un dispositif d'occultation de type volet roulant dont les lames sont rendues solidaires, à leurs extrémités, de chaînes d'entraînement à maillons. Chaque maillon peut être constitué de deux lames, qui, selon le cas, sont télescopiques l'une par rapport à l'autre ou articulées entre elles permettant de conférer au tablier de ce dispositif d'occultation une position ajourée, que ce soit par écartement des lames entre ou par basculement.

Ce que l'on retiendra plus particulièrement de cet état de la technique correspondant à ce dernier document, consiste en ce que les lames sont rapportées à leurs extrémités par rivetage sur ces chaînes à maillons.

Ceci pose, bien entendu, le problème de l'assemblage du tablier constitué par cette succession de lames ainsi rivetées sur des chaînes d'entraînement latéral.

Par ailleurs, en cas de nécessité de remplacement d'une lame endommagée, l'opérateur doit disposer d'outillage adapté pour dériveter une lame et reposer de nouveaux rivets après le remplacement de cette dernière.

On connait encore par le document DE-10 2005 037 758, il concerne un dispositif d'entraînement par chaîne et son application à un volet roulant à lames inclinables.

Plus particulièrement, ces lames sont décrites sous forme de profils en matière plastique creux dans les extrémités desquelles peuvent être engagés des embouts, notamment aptes à coopérer avec la chaîne d'entraînement.

Un tel embout peut recevoir un levier de commande de basculement destiné à coopérer avec la chaîne d'entraînement de manière apte à être basculée dans une direction sensiblement perpendiculaire au plan du tablier du volet roulant. Plus particulièrement, cet embout comporte, dans le prolongement d'une lame, un pivot portant à son extrémité un levier en forme de manivelle, pourvu d'un embout de préhension excentré. Quant aux maillons de la chaîne d'entraînement auxquels sont fixées les lames pivotantes, ils sont subdivisés en deux parties que l'on vient assembler sur les pivots des embouts équipant deux lames successives, ces pivots formant les axes d'articulation de ces maillons. Ceux-ci sont encore pourvus d'ouvertures destinées à coopérer avec un pignon d'entraînement.

En somme, la chaîne d'entraînement dans cette solution correspondant au document DE-10 2005 037 758, est conçue par assemblage des deux parties d'un maillon au-dessus des embouts équipant les extrémités des lames.

La présente invention se propose d'apporter une solution au problème de liaison entre des lames d'un tablier et des moyens de transmission sous forme d'une chaîne à maillons ou d'une sangle assurant, à la fois, la liaison de ces lames entre elles à leurs extrémités et leur entraînement pour conférer au tablier une position déployée et une position repliée ou encore une position ajourée.

A cet effet, l'invention concerne un dispositif de tablier, notamment pour système d'occultation et/ou de fermeture de bâtiment, comportant au moins une lame rendue solidaire, à l'une au moins de ses extrémités latérales, de moyens d'entraînement tels qu'une chaîne, bande, sangle ou similaire, caractérisé par le fait qu'à l'une au moins de ses extrémités latérales, la ou les lames comportent des moyens de liaison par encliquetage conçus aptes à coopérer avec des moyens de liaison complémentaires que comportent lesdits moyens d'entraînement.

De manière préférentielle, lesdits moyens de liaison par encliquetage à une extrémité d'une lame sont conçus aptes à coopérer avec lesdits moyens complémentaires que comportent les moyens d'entraînement par emboîtement des premiers dans les seconds suivant une direction sensiblement perpendiculaire au plan de la lame.

Selon une autre particularité de l'invention, lesdits moyens de liaison par encliquetage, à une extrémité d'une lame, sont associés à un embout rendu solidaire par emmanchement et/ou sertissage et/ou collage de ladite extrémité de lame.

Les avantages découlant de la présente invention consistent en ce que lors de la fabrication du système d'occultation et/ou de fermeture, son tablier est d'assemblage très aisé puisqu'il suffit d'encliqueter les lames sur les chaînes ou autres servant, ultérieurement, à l'entraînement de ce tablier.

En outre, ces moyens d'entraînement que constituent les chaînes, voire des moyens similaires aux extrémités latérales des lames, sont destinés, la plupart du temps, à être abrités par des coulisses latérales de guidage de sorte que le déboîtement d'une lame par rapport à une chaîne est rendu impossible à moins de dégager ladite lame de ces coulisses, par exemple par enroulement du tablier à l'extrémité supérieure de ces dernières. A ce propos, lesdites coulisses latérales de guidage aboutent généralement à leur extrémité supérieure, à un caisson abritant le mécanisme de repliement et/ou d'enroulement dudit tablier.

C'est donc en accédant à l'intérieur de ce caisson qu'une lame du tablier peut être ultérieurement démontée pour assurer son remplacement en cas de problème quelconque.

L'invention concerne encore un système d'occultation et/ou de fermeture de bâtiment, plus particulièrement un volet roulant comportant un tel dispositif de tablier.

La présente invention sera mieux comprise à la lecture de la description qui va suivre et au vu des dessins joints en annexe se rapportant à des exemples de réalisation.
- la figure 1 est une représentation schématisée et en perspective d'un dispositif de tablier conforme à l'invention ;
- la figure 2 est une représentation schématisée en perspective et partielle illustrant le montage d'une lame sur le maillon d'une chaîne correspondant à des moyens d'entraînement du tablier ;
- la figure 3 est une représentation schématisée et en coupe représentée en figure 2 emboîtée sur le maillon ;
- les figures 4 et 5 correspondent à des vues similaires à la figure 2 illustrant, suivant différents angles de vue, un second mode de réalisation de l'invention ;
- la figure 6 représente une vue en coupe selon VI-VI de la figure 4 ;
- la figure 7 représente, selon le mode de réalisation des figures 4 à 6, l'emboîtement d'une lame sur un maillon d'une chaîne en emprisonnant des moyens de transmission complémentaires.

Tel que visible dans la figure 1 du dessin ci-joint, la présente invention concerne un dispositif de tablier 1 pour système de fermeture et/ou d'occultation, par exemple un volet roulant.

Un tel dispositif de tablier 1 comporte au moins une lame 2, plus généralement une juxtaposition de lames.

Il est assez courant, dans le domaine des volets roulants, de relier ces lames les unes aux autres par l'intermédiaire de moyens d'articulation équipant leurs bordures longitudinales supérieure 3 et inférieure 4. Ainsi, ces moyens d'articulation peuvent être de type mâle-femelle et formés, comme illustré dans les figures 2, 4 et 5, par un crochet d'accrochage 5 et une rainure d'accrochage 6. Plutôt que de relier une telle lame 2 à une lame précédente et/ou suivante, il est également fréquent de rendre une telle lame solidaire à ses extrémités latérales 7, 8 de moyens d'entraînement 9 qui peuvent emprunter la forme d'une chaîne 10 à maillons 11 comme visible dans les figures 2 à 7. Evidemment, ces moyens d'entraînement 9 peuvent encore emprunter d'autres formes de réalisation, en particulier celles d'une sangle semi-rigide en matière synthétique, voire d'un feuillard métallique facilitant une transmission de mouvement par poussée comme cela est nécessaire dans certains cas.

En particulier, il est connu, lorsque le dispositif de tablier comporte des lames orientables, de rendre, ainsi, solidaires individuellement au moins certaines de ces lames de tels moyens d'entraînement 9. Ce sera particulièrement le cas des lames fixes sur lesquelles sont montées articulées des lames orientables. Dans ce cas, celles-ci peuvent être soumises à des moyens de transmission adaptés, complétant les moyens d'entraînement 9, et assurant la commande de pivotement en ouverture et en fermeture de ces lames orientables.

Pour en revenir à l'objet de l'invention, de manière avantageuse une lame 2, ainsi destinée à être solidarisée à des moyens d'entraînement 9, comporte, à l'une au moins de ses extrémités latérales 7, 8, des moyens de liaison par encliquetage 12 conçus aptes à coopérer avec des moyens de liaison complémentaires 13 en l'occurrence, dans les modes de réalisation illustrés, la chaîne 10, plus particulièrement un maillon 11 de cette dernière.

De manière préférentielle, ces moyens de liaison par encliquetage 12 et les moyens de liaison 13 sont conçus aptes à coopérer par emboîtement des premiers dans les seconds suivant une direction D sensiblement perpendiculaire au plan de la lame 2, en somme, perpendiculaire au plan du dispositif de tablier 1 lorsque celui-ci est déployé.

Ces moyens de liaison par encliquetage 12, 13 sont avantageusement de type mâle-femelle et comportent des moyens d'accrochage 14 formant redan pour s'opposer à leur déboîtement de manière inopinée, tout en étant de type escamotable.

Selon une autre particularité de l'invention, les moyens de liaison par encliquetage 12 équipent un embout 15 conçu apte à être rapporté par emmanchement et/ou sertissage et/ou collage à une extrémité 7, 8, d'une lame 2.

A ce propos, il est assez courant de concevoir les lames 2, en particulier d'un volet roulant, sous forme tubulaire.

Aussi, l'embout 15 peut comporter une extrémité d'emmanchement dans l'extrémité 7, 8 d'une telle lame 2 tubulaire, ceci comme l'illustrent par exemple les figures 2, 4, 5 et 7.

Un sertissage, sachant que la présente invention ne saurait être limitée à un tel mode de liaison, vient sécuriser cet emboîtement.

Pour en revenir aux moyens de liaison par encliquetage 12, ils consistent, dans le mode de réalisation correspondant aux figures 2 et 3, sous forme d'une ou plusieurs languettes 16 constituant des fiches mâles s'étendant perpendiculairement à la lame 2 au niveau de cet embout 15, ceci de manière apte à venir s'insérer dans des ouvertures 17, de type femelle, ménagées en conséquence dans le maillon 11 de la chaîne 10 correspondant aux moyens d'entraînement 9. Il est entendu que de telles ouvertures 17 pourraient encore être ménagées dans une bande ou sangle semi-rigide en matériau synthétique, voire un feuillard métallique.

Pour assurer la fonction d'encliquetage, lesdites languettes 16 comportent un décrochement 18 conçu apte à former redan dans le sens du dégagement de cette languette 16 par rapport à une ouverture 17 correspondant aux moyens de liaison complémentaires 13 que comportent ces moyens d'entraînement 9.

Comme il apparaît dans la figure 3, dans l'ouverture 17 peut être ménagé un décrochement 19 similaire pour favoriser cette fonction d'encliquetage, préférentiellement de manière élastique, des languettes 16 dans les ouvertures 17.

Toutefois et comme déjà indiqué plus haut, les moyens de liaison par encliquetage 12 sont conçus aptes à coopérer avec les moyens de liaison complémentaires 13 de manière escamotable, autrement dit de manière réversible.

Ainsi, les languettes 16 sont définies, préférentiellement, de nature élastique de manière apte, par déformation, à libérer le décrochement 18 de celui 19 dans l'ouverture 17 et permettre le démontage d'une lame 2 par rapport aux moyens d'entraînement 9.

Sur ce mode de réalisation correspondant aux figures 2 et 3, l'embout 15 est conçu à partir d'une tôle découpée et emboutie de manière à définir des lames 20 qui, par pliage, conçoivent les languettes 16.

Le décrochement 18 résulte du pliage d'une telle lame 20 sur elle-même.

Bien entendu, l'embout 15 et ses languettes 16 peuvent être conçues de toute autre manière pour concevoir des moyens de liaison par encliquetage 12 conçus aptes à coopérer avec des moyens de liaison complémentaires 13 équipant les moyens d'entraînement 9.

Les figures 4 à 7 illustrent un mode de réalisation qui, comme il peut être constaté, diffère de celui décrit précédemment en ce que la lame 2 vient s'emboiter perpendiculairement à son plan sur les moyens d'entraînement 9 mais dans une direction D', opposée à celle D illustrée sur les figures 2 et 3. De plus, l'embout 15, à l'extrémité latérale 7, 8 d'une lame 2, est pourvue d'une languette 21 s'étendant sensiblement dans un plan parallèle à la lame 2 et portant, à son extrémité 22, un rebord d'accrochage 23 définissant une fiche mâle susceptible d'être emboîtée, suivant une direction D' perpendiculaire au plan de ladite lame 2, dans une lumière 24 correspondant aux moyens de liaison complémentaires 13 équipant les moyens d'entraînement 9.

Cette lumière 24 est pourvue d'un ergot d'accrochage 25 conçu apte à venir s'engager, en formant redan, dans une ouverture 26 ménagée dans le rebord d'accrochage 23 de la languette 21.

Il est évident que l'on aurait pu imaginer une conception inverse, le rebord d'accrochage 23 comportant un ergot d'accrochage conçu apte à coopérer avec une ouverture ou un évidement adapté dans la lumière 24.

Dans la mesure où une lame 2 vient en prolongement des maillons 11 de la chaîne 10 correspondant aux moyens d'entraînement 9, l'embout 15 peut être pourvu d'un ou plusieurs ergots d'accrochage complémentaires 27, complétant lesdits moyens de liaison par encliquetage 12, conçus aptes à coopérer avec un nez d'accrochage 28 que porte, de manière complémentaire, le maillon 11 dans lequel vient s'emboîter le rebord d'accrochage 23 de la languette 21.

Ce ou ces nez d'accrochage 28 sont préférentiellement ménagés, en conséquence, sur le chant latéral des maillons 11 de la chaîne en regard des lames 2.

En cas de conception de moyens d'entraînement 9 sous forme d'une sangle ou bande semi-rigide voire d'un feuillard, l'ergot d'accrochage dans une lumière réalisée dans une telle sangle, bande ou feuillard pour la réception du rebord d'accrochage 23 de la languette 21 peut être défini par la bordure périphérique même de cette lumière, par exemple ajustée de manière serrée à la section dudit rebord d'accrochage 23 pour permettre un engagement légèrement en force.

De même, le chant longitudinal d'un tel feuillard sangle ou bande semi-rigide peut, en soi, constituer un nez d'accrochage à même de coopérer avec des ergots d'accrochage complémentaires 27 équipant l'embout 15 en regard desdits moyens d'entraînement 9.

De manière avantageuse encore, au travers de tels moyens de liaison par encliquetage 12 équipant les extrémités 7, 8 des lames 2 et conçus aptes à coopérer avec des moyens de liaison complémentaires 13 dont sont pourvus les moyens d'entraînement 9, s'étendant préférentiellement dans les coulisses latérales de guidage le long desquels le dispositif de tablier est amené à se déployer, des moyens de transmission complémentaires 29 peuvent être rapportés sur lesdits moyens d'entraînement 9. C'est ce que souhaite illustrer la figure 7. De tels moyens de transmission 29, par exemple, une bande semi-rigide ou un autre feuillard métallique peuvent agir sur des lames orientables pour ajuster le positionnement de ces dernières par rapport au plan dans lequel vient se déployer le dispositif de tablier 1.

Ainsi et comme visible sur cette figure 7, ces moyens de transmission complémentaires 29, sous forme d'une bande ou d'un feuillard, peuvent être pris en sandwich entre la languette 21 et le maillon 11, tout en étant guidé en translation par ces pièces ainsi assemblées.

## Revendications

1. Dispositif de tablier, notamment pour système d'occultation et/ou de fermeture de bâtiment, comportant au moins une lame (2) rendue solidaire, à l'une au moins de ses extrémités latérales (7, 8), de moyens d'entraînement (9) tels qu'une chaîne (10), une bande, une sangle ou similaire, **caractérisé par le fait qu'**à l'une au moins de ses extrémités latérales (7, 8) la ou les lames (2) comportent des moyens de liaison par encliquetage (12) conçus aptes à coopérer avec des moyens de liaison complémentaires (13) que comportent lesdits moyens d'entraînement (9).

2. Dispositif de tablier selon la revendication 1, **caractérisé par le fait que** les moyens de liaison par encliquetage (12) sont conçus aptes à coopérer avec lesdits moyens de liaison complémentaires (13) que comportent les moyens d'entraînement (9) par emboîtement des premiers dans les seconds suivant une direction sensiblement perpendiculaire au plan de la lame (2).

3. Dispositif de tablier selon l'une quelconque des revendications précédentes, **caractérisé par le fait que** les moyens de liaison par encliquetage (12) sont associés à un embout (15) rendu solidaire par emmanchement et/ou sertissage et/ou collage de ladite extrémité (7, 8) de la lame (2).

4. Dispositif de tablier selon l'une quelconque des revendications précédentes, **caractérisé par le fait que** les moyens de liaison par encliquetage (12) comportent une ou plusieurs languettes (16) constituant des fiches mâles s'étendant perpendiculairement à la lame (2) de manière apte à venir s'insérer dans des ouvertures (17), de type femelle, ménagées en conséquence au niveau des moyens d'entraînement (9).

5. Dispositif de tablier selon la revendication 4, **caractérisé par le fait que** la ou les languettes (16) comportent un décrochement (18) conçu apte à former redan dans le sens du dégagement de cette languette (16) par rapport à une ouverture (17).

6. Dispositif de tablier selon la revendication 4 ou 5, **caractérisé par le fait que** dans l'ouverture (17) est ménagé un décrochement (19) pour favoriser la fonction d'encliquetage, préférentiellement de manière élastique, la ou les languettes (16) dans leur ouverture (17).

7. Dispositif de tablier selon la revendication 5, **caractérisé par le fait que** l'embout (15) est conçu à partir d'une tôle découpée et emboutie, la ou les languettes (16) étant définies par des lames (20) repliées sur elles-mêmes de manière à définir le décrochement (18).

8. Dispositif de tablier selon l'une quelconque des revendications 1 à 3, **caractérisé par le fait que** les moyens de liaison par encliquetage (12) sont constitués par une languette (21) s'étendant sensiblement dans le plan parallèlement à la lame (2) et portant à son extrémité (22) un rebord d'accrochage (23) définissant une fiche mâle susceptible d'être emboîtée, suivant une direction (D') perpendiculaire au plan de la lame (2) dans une lumière (24) correspondant aux moyens de liaison complémentaires (13) associés aux moyens d'entrainement (9).

9. Dispositif de tablier selon la revendication 8, **caractérisé par le fait que** la lumière (24) est pourvue d'un ergot d'accrochage (25) conçu apte à venir s'engager, en formant redan, dans une ouverture (26) ménagée dans le rebord d'accrochage (23) de la languette (21).

10. Dispositif de tablier selon l'une quelconque des revendications, **caractérisé par le fait que** les moyens de liaison par encliquetage (12) sont complétés par un ou plusieurs ergots d'accrochage complémentaires (27) conçus aptes à coopérer avec un nez d'accrochage (28) que portent, de manière complémentaire, les moyens d'entraînement (9).

11. Dispositif de tablier selon l'une quelconque des revendications, **caractérisé par le fait que** des moyens de transmission complémentaires (29), notamment apte à agir sur des lames orientables pour ajuster le positionnement de ces dernières, sont rapportés sur lesdits moyens d'entraînement (9) au travers des moyens de liaison par encliquetage (12) venant coopérer avec les moyens de liaison complémentaires (13).

12. Système d'occultation et/ou de fermeture de bâtiment comportant un dispositif de tablier selon l'une quelconque des revendications 1 à 11.

## Claims

1. Apron device, namely for a building concealing and/or closing system, including at least one slat (2) made integral, at least at one of its side ends (7, 8), with driving means (9) such as a chain (10), a strip, a strap or the like, wherein at least at one of their side ends (7, 8) the slat or slats (2) include means for connecting through snapping-in (12) designed capable of cooperating with complementary connecting means (13) said driving means (9) include.

2. Apron device according to claim 1, wherein the means for connecting through snapping-in (12) are designed capable of cooperating with said complementary connecting means (13) the driving means (9) include through encasement of the first ones into the second ones in a direction substantially perpendicular to the plane of the slat (2).

3. Apron device according to any of the preceding claims, wherein the means for connecting through snapping-in (12) are associated with a ferrule (15) made integral through inserting and/or crimping onto and/or gluing to said end (7, 8) of the slat (2).

4. Apron device according to any of the preceding claims, wherein the means for connecting through snapping-in (12) include one or several tongues (16) forming male plugs extending perpendicular to the slat (2) so as to be capable of being inserted into openings (17) of a female type provided for accordingly at the level of the driving means (9).

5. Apron device according to claim 4, wherein the tongue or tongues (16) include a set-back (18) designed capable of forming a step in the direction of release of this tongue (16) with respect to an opening (17).

6. Apron device according to claim 4 or 5, wherein in the opening (17) is provided for a set-back (19) in order to promote the function of snapping-in, preferably in an elastic way, the tongue or tongues (16) into their opening (17).

7. Apron device according to claim 5, wherein the ferrule (15) is made out of sheet steel cut and deep-drawn, the tongue or tongues (16) being defined by blades folded onto themselves so as to define the set-back (18).

8. Apron device according to any of claims 1 to 3, wherein the means for connecting through snapping-in (12) are formed of a tongue (21) extending substantially in the plane parallel to the slat (2) and bearing, at its end (22), a coupling rim (23) defining a male plug capable of being encased in a direction (D') perpendicular to the plane of the slat (2) in a slot (24) corresponding to the complementary connecting means (13) associated with the driving means (9).

9. Apron device according to claim 8, wherein the slot (24) is provided with a coupling pawl (25) designed capable of being inserted, while forming a step, into an opening (26) provided for in the coupling rim (23) of the tongue (21).

10. Apron device according to any of the preceding claims, wherein the means for connecting through snapping-in (12) are complemented with one or several complementary coupling pawls (27) designed capable of cooperating with a coupling catch (28) the driving means (9) carry in a complementary way.

11. Apron device according to any of the preceding claims, wherein complementary transmission means (29), namely capable of acting on orientable slats in order to adjust the positioning, are inserted against said driving means (9) through means for connecting through snapping-in (12) cooperating with the complementary connecting means (13).

12. Building concealing and/or closing system including an apron device according to any of claims 1 to 11.

## Patentansprüche

1. Behangvorrichtung, nämlich für Gebäudeverdunkelungs- und/oder -verschlusssystem, umfassend wenigstens eine Leiste (2), die an wenigstens einem ihrer Seitenenden (7, 8) fest mit Antriebmitteln (9), wie einer Kette (10), einem Band, einem Riemen oder dergleichen, verbunden ist, **dadurch gekennzeichnet, dass** die Leiste bzw. Leisten (2) an wenigstens einem ihrer Seitenenden (7, 8) Einklink-Verbindungsmittel (12) umfassen, die geeignet vorgesehen sind, um mit ergänzenden Verbindungsmitteln (13), welche die besagten Antriebmittel (9) umfassen, zusammenzuwirken.

2. Behangvorrichtung nach Anspruch 1, **dadurch gekennzeichnet, dass** die Einklink-Verbindungsmittel (12) geeignet vorgesehen sind, um mit den besagten ergänzenden Verbindungsmitteln (13), welche die Antriebmittel (9) umfassen, durch Einfügung der ersten in die zweiten in einer im wesentlichen zur Ebene der Leiste (2) senkrechten Richtung zusammenzuwirken.

3. Behangvorrichtung nach irgendeinem der vorgehenden Ansprüche, **dadurch gekennzeichnet, dass** die Einklink-Verbindungsmittel (12) einem Endstück (15) zugeordnet sind, das durch Aufstecken und/oder Fassung und/oder Leimverbindung fest mit dem besagten Ende (7, 8) der Leiste (2) verbunden ist.

4. Behangvorrichtung nach irgendeinem der vorgehenden Ansprüche, **dadurch gekennzeichnet, dass** die Einklink-Verbindungsmittel (12) ein bzw. mehrere, männliche Stecker bildende Zünglein (16) umfassen, die sich senkrecht zur Leiste (2) erstrecken, so dass sie geeignet sind, in Öffnungen (17) weiblicher Art eingeführt zu werden, die entsprechend im Bereich der Antriebmittel (9) vorgesehen sind.

5. Behangvorrichtung nach Anspruch 4, **dadurch gekennzeichnet, dass** das bzw. die Zünglein (16) einen Rücksatz (18) umfassen, der geeignet vorgesehen ist, um einen Absatz in Richtung auf das Herausschieben dieses Züngleins (16) bezüglich einer Öffnung (17) zu bilden.

6. Behangvorrichtung nach Anspruch 4 oder 5, **dadurch gekennzeichnet, dass** in der Öffnung (17) einen Rücksatz (19) vorgesehen ist, um die Funktion des Einklinkens, bevorzugt auf elastischer Weise, des bzw. der Zünglein (16) in deren Öffnung (17) zu begünstigen.

7. Behangvorrichtung nach Anspruch 5, **dadurch gekennzeichnet, dass** das Endstück (15) aus einem geschnittenen und tiefgezogenen Blech bestehet, wobei das bzw. die Zünglein (16) durch Plättchen gebildet sind, die auf sich selbst gefaltet sind, so dass der Rücksatz (18) gebildet wird.

8. Behangvorrichtung nach irgendeinem der Ansprüche 1 bis 3, **dadurch gekennzeichnet, dass** die Einklink-Verbindungsmittel (12) aus einem Zünglein (21) gebildet sind, das sich im wesentlichen parallel zur Leiste (2) erstreckt und an seinem Ende (22) einen, einen männlichen Stecker bildenden, hochstehenden Kupplungsrand (23) trägt, der geeignet ist, in einer Richtung (D') senkrecht zur Ebene der Leiste (2) in einen Schlitz (24), der den, den Antriebmittel (9) zugeordneten ergänzenden Verbindungsmitteln (13) entsprechen, eingeführt zu werden.

9. Behangvorrichtung nach Anspruch 8, **dadurch gekennzeichnet, dass** der Schlitz (24) mit einem Kupplungsstift (25) versehen ist, der geeignet vorgesehen ist, während er einen Absatz bildet, um in eine im hochstehenden Kupplungsrand (23) des Züngleins (21) vorgesehene Öffnung (26) eingeführt zu werden.

10. Behangvorrichtung nach irgendeinem der vorgehenden Ansprüche, **dadurch gekennzeichnet, dass** die Einklink-Verbindungsmittel (12) mit einem bzw. mehreren ergänzenden Kupplungsstiften (27) ergänzt sind, die geeignet vorgesehen sind, mit einem Kupplungshaken (28) zusammenzuwirken, den die Antriebmittel (9) auf ergänzende Weise tragen.

11. Behangvorrichtung nach irgendeinem der vorgehenden Ansprüche, **dadurch gekennzeichnet, dass** die ergänzenden Transmissionsmittel (29), die nämlich geeignet sind, auf orientierbare Leisten zu wirken, um die Positionierung zu justieren, an die besagten Antriebmittel (9) anliegen über Einklink-Verbindungsmittel (12), die mit den ergänzenden Verbindungsmitteln (13) zusammenwirken.

12. Gebäudeverdunkelungs- und/oder -verschlusssystem, umfassend eine Behangvorrichtung nach irgendeinem der Ansprüche 1 bis 11.
